# EUROPÄISCHE PATENTSCHRIFT

(11) **EP 0 121 873 B1**
(45) Veröffentlichungstag und Bekanntmachung des Hinweises auf die Patenterteilung: **03.02.1988**
(21) Anmeldenummer: 84103516.5
(22) Anmeldetag: 30.03.1984
(51) Int. Cl.: B21D 53/74, B21D 7/06, E06B 3/66

(54) **Verfahren und Vorrichtung zum Biegen von Abstandhalter-Profilen für Isolierglasscheiben**
Method and apparatus for bending spacekeeping profiles for thermopane glasses
Procédé et dispositif de pliage de barres d'écartement pour vitres isolantes

(30) Priorität: 09.04.1983 DE 3312764
(43) Veröffentlichungstag der Anmeldung: 17.10.1984
(73) Patentinhaber: Franz Xaver Bayer Isolierglasfabrik KG, 79212 Elzach (DE)
(72) Erfinder: Bayer, Franz, D-7807 Elzach (DE)
(74) Vertreter: Schmitt, Hans, Dipl.-Ing.

(56) Entgegenhaltungen:
- CH-A- 598 878
- FR-A- 1 479 220
- FR-A- 2 428 728
- FR-E- 83 512
- GB-A- 624 169
- GB-A- 2 114 201

## Beschreibung

Die Erfindung betrifft ein Verfahren zum Biegen von hohlen, mit Trockenmittel gefüllten Abstandhalter-Profilen für Isolierglasscheiben, wobei das jeweilige Profil insbesondere vor und hinter einem Drehpunkt erfaßt und um den Drehpunkt vorzugsweise um etwa 90° gebogen wird.

Die Erfindung betrifft ferner eine Vorrichtung zum Biegen eines mit Trockenmittel gefüllten hohlen Abstandhalter-Profiles für Isolierglasscheiben mit einer etwa in Zuführrichtung des Profiles liegenden Spannvorrichtung und einer Vorrichtung zum Erfassen des umzubiegenden Schenkels sowie einem Widerlager zum Fixieren der Innenseite der entstehenden Krümmung.

Aus US-A-4 261 145 ist es bereits bekannt, mit Trockenmittel gefüllte Abstandhalter-Profile für Isolierglasscheiben zu biegen, um die früher üblichen Verbindungen von einzelnen Rahmenteilen in deren Eckbereich zu vermeiden. Es müssen also für einen abstandhaltenden Innenrahmen für Isolierglasscheiben nicht mehr vier einzelne Profilstücke auf Gehrung geschnitten und zusammengefügt sowie vor allem sorgfältig abgedichtet werden, sondern es genügt dann eine einzige Verbindung an der Stoßstelle des Rahmens, die dabei nicht in der schwierig abzudichtenden Ecke liegen muß. Schwierigkeiten macht dabei jedoch das Problem, daß einerseits eine möglichst enge Biegung erwünscht ist, damit das Profil später im Fensterrahmen möglichst auch in den Eckbereichen unsichtbar ist, daß andererseits aber die Außenseite des Profiles durch das eingefüllte Trockenmittel vor allem bei einem engen Krümmungsradius zum Aufplatzen neigt.

Es wurde deshalb in der DE-A-30 47 338 schon ein Abstandhalter-Profil für Isolierglasscheiben beschrieben, bei welchem ein Vorlumenbereich vorzugsweise der bei der Biegung außen liegende Bereich, trockenmittelfrei bleibt, so daß er die Biegebewegung gut mitmachen kann, ohne zu zerreißen. Ein solches Profil hat sich bewährt, verursacht jedoch im Hinblick auf die erforderliche gute Füllung mit Trockenmittel einerseits und den davon freibleibenden Bereich andererseits eine relativ teure Herstellung.

Aus FR-A-24 28 728 ist ein Verfahren und eine Vorrichtung zum Biegen eines Abstandhalter-Profiles bekannt, welches kein mit Trockenmittel gefülltes Hohlprofil ist, sondern zunächst nur aus einem Blechband besteht, das im Laufe der Herstellung zu einem U-Profil geformt wird. Somit tritt das Problem nicht auf, daß beim Biegen durch die Füllung mit dem Trockenmittel der Biegeradius begrenzt ist.

Es besteht daher die Aufgabe, vor allem ein Verfahren, aber auch eine Vorrichtung der eingangs erwähnten Art zu schaffen, womit relativ preiswert Abstandhalter-Profile trotz einer Füllung mit Trockenmittel mit möglichst kleinem Krümmungsradius gebogen werden können, ohne daß die Profilaußenseite zerreißt und ohne daß an der Innenseite unschöne Einbeulungen, Falten oder Risse entstehen.

Die Lösung dieser Aufgabe besteht darin, daß während des Biegevorganges die Außenseite der entstehenden Biegung gewalzt, gerollt, gehämmert und/oder mittels eines Gleitstückes od.dgl. geknetet und dadurch gereckt, gestreckt oder gelänkt wird und daß das im Inneren des hohlen Profiles befindliche Trockenmittel während des Biegevorganges von der Außenseite der Biegung her teilweise aus dem Krümmungsbereich verdrängt wird. Dadurch wird ein Aufreißen des Profiles im Biegungsbereich auch bei einem engen Krümmungsradius vermieden. Dennoch ist es nicht erforderlich, daß vor allem der Außenbereich des Profiles trockenmittelfrei bleibt. Es kann also ein relativ preiswertes Hohlprofil mit normaler Füllung mit Trockenmittel Verwendung finden. Dabei ist vorteilhaft, daß der zusätzliche Verformungs- und Reckvorgang während der Durchführung der Biegung das Trockenmittel aus dem Biegebereich verdrängen kann, so daß der Biegung von dem Inneren des Profiles her nicht mehr ein so großer Widerstand entgegengesetzt wird.

Eine Ausgestaltung des erfindungsgemäßen Verfahrens von besonderer Bedeutung kann darin bestehen, daß der Biegebereich des Profiles während des Biegevorganges mehrmals, insbesondere mit hoher Frequenz abwechselnd in der einen und der anderen Richtung des Profilverlaufes verformt, insbesondere kalt gewalzt wird. Eine solche Hin- und Herbewegung des Walzvorganges verdrängt das Trockenmittel besonders gut und ergibt das gewünschte Auswalzen des Profilwerkstoffes, so daß der Biegevorgang selbst in relativ kurzer Zeit durchgeführt werden kann.

Es hat sich als zweckmäßig erwiesen, wenn eine Profilbereich von etwa 2 cm oder weniger, vorzugsweise von etwa 1 cm Länge des Profiles während des Biegevorganges zusätzlich verformt, vorzugweise kalt insbesondere mit hoher Frequenz ausgewalzt wird. Dabei ist es möglich, daß während des Biegevorganges wenigstens 10 bis 40, gegebenenfalls etwa 30 Hämmer- oder Walzvorgänge pro Sekunde am Biegebereich durchgeführt werden. Dies ist vor allem durch die vorteilhafte Hin- und Herbewegung des Walzens möglich, die mit entsprechend hoher Frequenz erfolgen kann.

Die schon eingangs erwähnte Vorrichtung zum Biegen eines mit Trockenmittel gefüllten hohlen Abstandhalter-Profiles für Isolierglasscheiben, die eine etwa in Zuführrichtung des Profiles liegende Spannvorrichtung und eine Vorrichtung zum Erfassen des umzubiegenden Schenkels sowie ein Widerlager zum Fixieren der Innenseite der entstehenden Krümmung hat, ist zur Lösung der Aufgabe vorzugsweise dadurch gekennzeichnet, daß sie wenigstens eine zumindest den Außenbereich der Biegung beaufschlagende Walze zur mechanischen plastischen Verformung, insbesondere Längung oder Streckung des Außenbereiches während des Biegevorganges aufweist, deren Drehachse parallel zur Biegeachse liegt und die unter Anpreßdruck relativ zu der dem Widerlager abgewandten Seite des Profiles hin- und herbewegbar und quer zu dieser Hin- und Herbewegung vorschiebbar bzw. anpreßbar ist. Auf diese Weise ergibt sich eine Vorrichtung mit einem Walzwerkzeug, dessen Antrieb einerseits eine schnelle Hin- und Herbewegung erlaubt, wobei aber gleichzeitig andererseits eine gute Anpassung an die immer stärker werdende Krümmung während der Hin- und Herbewegung ermöglicht wird. Somit wird auch in der Endphase der Biegung die gewünschte Auswalzung des Profilwerkstoffes im Biegungsbereich durchgeführt.

Eine besonders zweckmäßige Ausführungsform der erfindungsgemäßen Vorrichtung kann darin bestehen, daß die Walze am Ende eines Schwenkhebels angeordnet ist, der für die Hin- und Herbewegung in Schwenkrichtung antreibbar ist und daß zusätzlich eine in Richtung dieses Hebels wirksame Vorrichtung zum Andrücken der Walze vorgesehen ist. Die Verwendung von Schwenkhebeln für den Antrieb erlaubt dabei je nach Relation der Abstände der Angriffsstellen der Antriebsvorrichtungen, der Druckwalze und der Schwenklagerung unterschiedliche Über-oder Untersetzungen, um entsprechende Kräfte, Wege und/oder Geschwindigkeiten aufeinander abstimmen zu können.

Ausgestaltungen und Abwandlungen des Antriebes der Walze sind Gegenstand der Ansprüche 7 bis 11.

Es kann zweckmäßig sein, wenn das Widerlager, um welches das Profil biegbar ist, dornförmig ist und wenn dieses Widerlager gleichzeitig das innere Ende einer um seine Mitte schwenkbaren Klappe bildet, die während des Biegevorganges an der Innenseite des zu biegenden Schenkels anliegt und diese zusammen mit einem äußeren Biegewerkzeug ausrichtet und geradehält. Dadurch wird verhindert, daß der umzubiegende Schenkel mit Abstand von dem Widerlager unkontrollierte Krümmungen erfährt.

An der Oberseite des dornförmigen Widerlagers kann ein das zu biegende Profil an einer Seitenfläche übergreifende Anschlag od.dgl. vorgesehen sein. Während des Biegevorganges ist also die Seitenfläche vor allem gegen Ausknicken oder Ausbeulen gesichert.

Weitere Ausgestaltungen insbesondere des Verformungswerkzeuges, der Spannvorrichtungen sowie evtl. damit im Zusammenhang stehende Auswerfer od.dgl. sind Gegenstand der Ansprüche 14 bis 18.

Aus den Ansprüchen ergibt sich ein Verfahren und auch eine Vorrichtung, womit Profile nicht nur aus gut verformbaren Metallen wie Aluminiumlegierungen mit engen Krümmungsradien gebogen werden können, sondern die auch eine analoge Bearbeitung von Stahlprofilen erlaubt. Dabei können die Walzfrequenzen und/oder die Andrückkraft wählbar und einstellbar sein, um unterschiedliche Profilstärken, Werkstoffe od.dgl. abwandelbare Größen an den zu verformenden Profilen zu berücksichtigen.

Es sei noch erwähnt, daß bei der erfindungsgemäßen Vorrichtung gemäß Anspruch 5 die Walze durch ein Schlagwerkzeug oder ein andrückbares Gleitstück ersetzt sein kann. Zu bevorzugen ist allerdings die Walze, die eine stetige und wirkungsvolle Materialverdrängung durchführen kann, wobei sie z. B. gegenüber einem Gleitstück aufgrund ihrer Rollbarkeit weniger Widerstand zu überwinden hat.

Insgesamt ergibt sich ein Verfahren und auch eine Vorrichtung, mit der trotz des harten und praktisch inkompressiblen Trockenmittels ein hohles Abstandhalter-Profil mit engen Radien gebogen werden kann, so daß es sich gut als Innenraumen für eine Isolierglasscheibe eignet, der auch im Krümmungsbereich eine saubere Innenecke zeigt, von der Seite her jedoch praktisch unsichtbar im Fensterrahmen untergebracht sein kann.

Nachstehend ist die Erfindung anhand der Zeichnung in einem Ausführungsbeispiel beschrieben.

Es zeigt in schematischer Darstellung:
Fig. 1 eine Ansicht einer Ausführungsform der Erfindung, bei welcher an dem Antrieb einer Walze zum zusätzlichen Verformen der Außenseite eines Abstandhalter-Profiles zwei sich kreuzende Schwenkhebel vorgesehen sind, und
Fig. 2 eine Ansicht einer abgewandelten Ausführungsform der Erfindung, bei welcher die Andrückvorrichtung für die Druckwalze unmittelbar in Längsrichtung an dem Schwenkhebel der Walze angreift.

In beiden Ausführungsbeispielen weist eine im ganzen mit 1 bezeichnete Vorrichtung zum Biegen eines mit Trockenmittel gefüllten hohlen Abstandhalter-Profiles 2 eine in Zuführrichtung des Profiles 2 liegende Spannvorrichtung 3 und eine Vorrichtung 4 zum Erfassen des umzubiegenden Schenkels 2 a des Profiles 2 auf. Ferner gehört zu der Vorrichtung 1 ein Widerlager 5, das im Ausführungsbeispiel dornförmig ist, zum Fixieren der Innenseite der entstehenden Krümmung 6. In beiden Zeichnungen ist der Biegevorgang, bei welchem der zu biegende Schenkel 2 a gegenüber dem ursprünglichen Verlauf des Profiles 2 um 90° gebogen wurde, gerade beendet.

Wesentlich ist, daß während des Biegevorganges zumindest die Außenseite 7 der entstehenden Biegung 6 zusätzlich gewalzt wird. Dabei kann das im Inneren des hohlen Profiles 2 befindliche Trockenmittel während des Biegevorganges von der Außenseite der Biegung 6 her teilweise aus diesem Krümmungsbereich verdrängt und gleichzeitig die Profilaußenseite gestreckt, gelängt und ausgewalzt werden. Vor allem kann der Biegebereich 6 des Profiles 2 während des Biegevorganges mehrmals, insbesondere mit hoher Frequenz abwechselnd in der einen und der anderen Richtung seines Verlaufes gewalzt werden. Vor allem die Profilaußenseite 7 wird also wie ein Kuchenteig ausgewalzt und erhält dadurch eine entsprechend größere Abmessung, die an der Außenseite der Biegung 6 erwünscht ist, damit das im Inneren befindliche, nur teilweise zu verdrängende Trockenmittel diese Außenseite des Profiles nicht durch die Biegung sprengt.

Man erkennt nun in beiden Ausführungsbeispielen eine mit ihrer Drehachse 8 parallel zur Biegeachse 9 liegende Walze 10, die unter Anpreßdruck relativ zu der dem Biegedorn 5 abgewandten Außenseite 7 des Profiles 2 hin-und herbewegbar und dabei quer zu dieser Hin-und Herbewegung verschiebbar bzw. anpreßbar ist.

Die Walze 10 ist dazu am Ende eines Schwenkhebels angeordnet, der für die Hin- und Herbewegung gemäß dem Doppelpfeil Pf 1 in Schwenkrichtung antreibbar ist, wobei zusätzlich eine in Richtung dieses Schwenkhebels 11 wirksame, im folgenden noch näher zu beschreibende Vorrichtung zum Andrücken der Walze 10 vorgesehen ist. Diese - -AndrDckvomchtung ermöglicht einen gewissen Vorschub der Walze 10 in Richtung des sie tragenden Schwenkhebels 11, damit vor allem bei der immer stärker werdenden Krümmung eine Anpassung an diese Zurückweichung des zu bearbeitenden Werkstückes unter Aufrechterhaltung des erforderlichen Anpreßdruckes möglich ist. Dabei kann beispielsweise ein Profilbereich von etwa 2 cm Länge oder weniger, vorzugsweise von etwa einem cm Länge gewalzt werden. Man erkennt in den Figuren, daß der Profilbereich der Außenseite 7 der Krümmung 6 gewalzt wird, der vor dem eigentlichen Scheitel 12 der späteren fertigen Biegung 6 beginnt und etwa bis zu diesem Scheitel 12 oder vorzugsweise kurz dahinter reicht. Dadurch wird immer wieder Material in den Bereich gedrängt und gewalzt, der durch die Biegebewegung gemäß dem Pfeil Pf 2 etwas in Richtung des Profiles 2 fließen soll.

In beiden Ausführungsbeispielen greift für die Hin- und Herbewegung des die Walze 10 tragenden Schwenkhebels 11 ein Arbeitszylinder 13 quer zu dem Hebel 11 an diesem außerhalb seines Schwenklagers 14 an. Dabei sind derartige pneumatische oder hydraulische Arbeitszylinder bekannt, die mit der gewünschten hohen Frequenz umsteuerbar sind, um die schnelle Hin-und Herbewegung von z. B. 10 bis 40 z. B. 30 Walzbewegungen pro Sekunde durchführen zu können.

Im Ausführungsbeispiel nach Fig. 1 greift an dem Schwenkhebel 11 ein zweiter Schwenkhebel 15 an, dessen Schwenkrichtung im wesentlichen in Richtung des die Walze 10 tragenden ersten Schwenkhebels 11 orientiert ist, der das Schwenklager 14 dieses ersten Schwenkhebels 11 trägt und an welchem ein Verstellelement 16, vorzugsweise ein weiterer Druckzylinder od. dgl. angreift. Die beiden Schwenkhebel 11 und 15 kreuzen sich also und sind in ihrem Kreuzungspunkt, nämlich dem Schwenklager 14, gegeneinander schwenkbar. Das Verstellelement 16 ist im Ausführungsbeispiel ein Arbeits- und Druckzylinder und greift an einem Ende des zweiten Hebels 15 an, während dieser zweite Schwenkhebel 15 seinerseits um einen Punkt 17 schwenkbar gelagert ist, der dem Angriff dieses Druckzylinders 16 an dem Schwenklager 14 gegenüberliegt.

Im Ausführungsbeispiel gemäß Fig. 2 greift der das Verstellelement 16 bildende Druckzylinder unmittelbar an dem der Walze 10 gegenüberliegenden Ende des Schwenkhebels 11 an, während der die Hin- und Herbewegung des Schwenkhebels 11 erzeugende Arbeitszylinder 13 seinerseits schwenkbar zwischen der Walze 10 und diesem Druckzylinder beispielsweise etwa in der Mitte angreift.

Die Abstände zwischen der Schwenklagerung 17 und dem Angriff des Verstellelementes 16 sind im Ausführungsbeispiel nach Fig. 1 für eine Druckübersetzung etwa 2:1 im Sinne einer Druckverstärkung gewählt. Somit kann durch die konstruktive Ausgestaltung der Fig. 1 eine Druckübersetzung erzielt werden, während im Ausführungsbeispiel nach Fig. 2 auf eine solche Druckübersetzungsmöglichkeit im Interesse einer möglichst einfachen konstruktiven Ausbildung verzichtet ist.

Es wurde schon das dornförmige Widerlager 5 erwähnt, um welches das Profil 2 biegbar ist. Dieses Widerlager 5 kann gleichzeitig das innere Ende einer um seine Mitte 9 schwenkbaren Klappe 18 bilden, die während des Biegevorganges an der Innenseite des zu biegenden Schenkels 2 a anliegt und diesen zusammen mit dem äußeren Biegewerkzeug 4 ausrichtet und geradehält. An der Oberseite des Widerlagers 5 ist in nicht näher dargestellter Weise ein die Seitenfläche des Profiles 2 übergreifender Anschlag vorgesehen, der in diesem Bereich Ausbeulungen verhindern kann. Dieser Anschlag kann dabei rechtwinklig zu der Seitenfläche bewegbar sein, um sie nach dem Biegevorgang gut freigeben zu können.

In Vorschubrichtung des Profiles 2 vor der Biegestelle ist die Spannvorrichtung vorgesehen, deren bewegliche Spannbacke 3 von außen her gegen die Seite des Profiles 2 anpreßbar ist, deren Fortsetzung die Außenseite 7 der herzustellenden Biegung 6 bildet. Auf der Innenseite ist ein entsprechendes Widerlager 19 vorgesehen. Gegebenenfalls kann die Spannbacke 3 zusätzlich zu ihrer Bewegung rechtwinklig zu dem Profil 2 eine Klemmbewegung gegen die Unterlage des Profiles 2 durchführen und dabei den Rand des Profiles 2 übergreifen, um die Fixierung und Ausrichtung zu verbessern.

Insbesondere für nach innen gerichtete Flansche aufweisende Profile 2 kann ein Auswerfer 20 vorgesehen sein, dessen Stößel 21 vorzugsweise im Bereich der Innenseite der durch den Biegevorgang hergestellten Krümmung am Profil angreifen kann, wenn die Biegung vollendet ist und das Walzwerkzeug sowie die Spannbacke und Biegewerkzeug aus dem Profilbereich genügend weit entfernt sind.

Es sei noch erwähnt, daß die Walzfrequenz und/oder die Andrückkraft so gewählt und eingestellt werden können, daß unterschiedliche Profilstärken, Werkstoffe u. dgl. berücksichtigt werden können, so daß gegebenenfalls nicht nur Aluminium-Profile, sondern auch Stahlprofile in der erfindungsgemäßen Weise gebogen werden können.

Statt der beschriebenen Ausführungsbeispiele, bei denen eine zusätzliche Verformung an der Außenseite 7 der Biegung 6 eines zu biegenden Profiles 2 mit Hilfe einer Walze 10 erfolgt, ist auch eine andere zusätzliche plastische Verformung und Längung in diesem Bereich während des Biegevorganges möglich. Beispielsweise könnte die Außenseite 7 der Biegung 6 zumindest während des Biegevorganges gehämmert oder mittels eines Gleitstückes geknetet oder gerollt werden. Demgemäß könnte als Werkzeug zum Längen der Außenseite 7 der Biegung 6 ein Schlagwerkzeug, vorzugsweise ein entlang der Biegung 6 verschiebbares Schlagwerkzeug, oder ein andrückbares Gleitstück, Knetwerkzeug od. dgl. vorgesehen sein. Dabei würde dann also ähnlich wie bei den vorbeschriebenen Ausführungsbeispielen einerseits die Außenseite von diesem Werkzeug beaufschlagt, welches andererseits entlang der Biegung 6 verschoben wird. Bevorzugt ist jedoch ein rollbares oder walzbares Werkzeug entsprechend der vorbeschriebenen Walze 10, weil dadurch eine stetige Materialverdrängung bei gleichzeitig möglichst geringem Widerstand gegen die erwähnte Vorschubbewegung erzielt wird.

Anstelle des Arbeitszylinders 13 können auch andere Verstellelemente an dem Schwenkhebel 11 angreifen, z. B. ein Elektro- oder Pneumatikmotor mit einer entsprechenden Schub- oder Zugstange oder einer Art Pleuelstange. Ferner ist es möglich, daß ein Verstellmotor unmittelbar am Schwenklager 14 an dem Hebel 11 angreift, um diesen in der vorbeschriebenen Weise zu bewegen.

## Patentansprüche

1. Verfahren zum Biegen von hohlen, mit Trockenmittel gefüllten Abstandhalter-Profilen für Isolierglasscheiben, wobei das jeweilige Profil insbesondere vor und hinter einem Drehpunkt erfaßt und um den Drehpunkt vzw. um etwa 90° gebogen wird, dadurch gekennzeichnet, daß während des Biegevorganges die Außenseite (7) der entstehenden Biegung (6) gewalzt, gerollt, gehämmert und/oder mittels eines Gleitstückes od.dgl. geknetet und dadurch gereckt, gestreckt oder gelängt wird und daß das im Inneren des hohlen Profiles (2) befindliche Trockenmittel während des Biegevorganges von der Außenseite (7) der Biegung (6) her teilweise aus dem Krümmungsbereich verdrängt wird.

2. Verfahren nach Anspruch 1, dadurch gekennzeichnet, daß der Biegebereich (6) des Profiles (2) während des Biegevorganges mehrmals, insbesondere mit hoher Frequenz abwechselnd in der einen und der anderen Richtung des Profilverlaufes verformt, insbesondere kalt gewalzt wird.

3. Verfahren nach Anspruch 1 oder 2, dadurch gekennzeichnet, daß ein Profilbereich von etwa 2 cm oder weniger, vorzugsweise etwa einem Zentimeter Länge des Profiles während des Biegevorganges zusätzlich verformt, vorzugsweise kalt gewalzt wird.

4. Verfahren nach einem der Ansprüche 1 bis 3, dadurch gekennzeichnet, daß während des Biegevorganges wenigstens 10 bis 40, gegebenenfalls etwa 30 Hämmer- oder Walzvorgänge pro Sekunde am Biegebereich durchgeführt werden.

5. Vorrichtung zum Biegen eines mit Trockenmittel gefüllten hohlen Abstandhalter-Profiles (2) für Isolierglasscheiben mit einer etwa in Zuführrichtung des Profiles (2) liegenden Spannvorrichtung und einer Vorrichtung (4) zum Erfassen des umzubiegenden Schenkels (2 a) sowie einem Widerlager (5) zum Fixieren der Innenseite der entstehenden Krümmung (6), gekennzeichnet, das sie wenigstens eine zumindest den Außenbereich (7) der Biegung (6) beaufschlagende Walze zur mechanischen plastischen Verformung, insbesondere Längung oder Streckung des Außenbereiches während des Biegevorganges aufweist, deren Drehachse (8) parallel zur Biegeachse (9) liegt und die unter Anpreßdruck relativ zu der dem Widerlager (5) abgewandten Seite (7) des Profiles (2) hin- und herbewegbar und quer zu dieser Hin- und Herbewegung vorschiebbar bzw. anpreßbar ist.

6. Vorrichtung nach Anspruch 5, dadurch gekennzeichnet, daß die Walze (10) am Ende eines Schwenkhebels (11) angeordnet ist, der für die Hin-und Herbewegung in Schwenkrichtung antreibbar ist und daß zusätzlich eine in Richtung dieses Hebels (11) wirksame Vorrichtung zum Andrücken der Walze (10) vorgesehen ist.

7. Vorrichtung nach Anspruch 5 oder 6, dadurch gekennzeichnet, daß für die Hin- und Herbewegung des die Walze (10) tragenden Schwenkhebels (11) ein Arbeitszylinder (13), elektrischer oder pneumatischer Motor mit Schub- oder Zugstange quer zu dem Hebel (11) an diesem außerhalb seines Schwenklagers (14) oder ein Verstellmotor mittelbar oder unmittelbar am Schwenklager (14) angreift.

8. Vorrichtung nach einem der Ansprüche 5 bis 7, dadurch gekennzeichnet, daß an dem Schwenkhebel (11) ein zweiter Schwenkhebel (15) angfeirt, dessen Schwenkrichtung im wesentlichen in Richtung des die Walze (10) tragenden ersten Schwenkhebels (11) orientiert ist, der das Schwenklager (14) des ersten Schwenkhebels (11) trägt und an welchem ein Verstellelement (16), vorzugsweise ein weiterer Druckzylinder, angreift.

9. Vorrichtung nach einem der Ansprüche 5 bis 8, dadurch gekennzeichnet, daß sich die beiden Schwenkhebel kreuzen und in ihrem Kreuzungspunkt am Schwenklager (14) gegeneinander schwenkbar sind und daß das Verstellelement, an einem Ende des zweiten Hebels (15) angfeirt und daß der zweite Schwenkhebel (15) seinerseits um einen Punkt (17) schwenkbar gelagert ist, der dem Angriff des Verstellelementes (16) zu dem Kreuzungspunkt gegenüberliegt.

10. Vorrichtung nach einem der Ansprüche 5 bis 9, dadurch gekennzeichnet, daß das Verstellelement (16) unmittelbar an dem der Walze (10) gegenüberliegenden Ende des Schwenkhebels (11) angreift und der die Hin- und Herschwenkbewegung des Schwenkhebels (11) erzeugende Arbeitszylinder (13) seinerseits schwenkbar zwischen der Walze (10) und diesem Verstellelement (16) etwa in der Mitte angreift.

11. Vorrichtung nach einem der Ansprüche 5 bis 10, dadurch gekennzeichnet, daß die Abstände zwischen Schwenklager (14) und Angriff des Verstellelementes (16) für eine Druckübersetzung von etwa 2:1 im Sinne einer Druckverstärkung gewählt sind.

12. Vorrichtung nach einem der Ansprüche 5 bis 11, dadurch gekennzeicht, daß das Widerlager (5), um welches das Profil (2) biegbar ist, dornförmig ist, daß dieses Widerlager (5) gleichzeitig das innere Ende einer um seine Mitte (9) schwenkbaren Klappe (18) bildet, die während des Biegevorganges an der Innenseite des zu biegenden Schenkels (2 a) anliegt und diese zusammen mit einem äußeren Biegewerkzeug ausrichtet und geradehält.

13. Vorrichtung nach einem der Ansprüche 5 bis 12, dadurch gekennzeichnet, daß an der Oberseite des dornförmigen Widerlagers (5) ein das zu biegende Profil (2) an einer Seitenfläche übergreifender Anschlag od. dgl. vorgesehen ist.

14. Vorrichtung nach Anspruch 13, dadurch gekennzeichnet, daß der eine Seitenfläche des Profiles (2) im Bereich der Biegung übergreifende Anschlag rechtwinklig zu dieser Seitenfläche bewegbar ist.

15. Vorrichtung nach einem der Ansprüche 5 bis 14, dadurch gekennzeichnet, daß die bewegliche Spannbacke (3) der in Vorschubrichtung des Profiles (2) vor der Biegestelle vorgesehen Spannvorrichtung von außen her gegen die Seite des Profiles (2) anpreßbar ist, deren Fortsetzung die Außenseite (7) der herzustellenden Biegung (6) bildet.

16. Vorrichtung nach einem der Ansprüche 5 bis 15, dadurch gekennzeichnet, daß wenigstens eine der bewegbaren Spannbacken (3) od. dgl. (4) zusätzlich zu ihrer Bewegung rechtwinklig zu dem Profil (2) eine Klemmbewegung gegen die Unterlage des Profiles (2) durchführt und den Rand des Profiles (2) übergreift.

17. Vorrichtung nach einem der vorstehenden Ansprüche, dadurch gekennzeichnet, daß insbesondere für nach innen gerichtete Flansche oder Schenkel (29) aufweisende Profile (2) ein Auswerfer (20) od. dgl. vorgesehen ist, dessen Stößel (21) vorzugsweise im Bereich der Innenseite der durch den Biegevorgang hergestellten Krümmung angreift.

18. Vorrichtung nach einem der Ansprüche 5 bis 17, dadurch gekennzeichnet, daß die Hämmer- oder Walzfrequenz und/oder die Andrückkraft der Walze (10) wählbar und einstellbar sind.

19. Vorrichtung nach Anspruch 5, bei der die Walze (10) durch ein Schlagwerkzeug oder ein andrückbares Gleitstück ersetzt ist.

## Claims

1. A method of bending hollow spacekeeping profiles filled with drying agent for thermopane glasses, the profile in question being grasped, in particular in front of and behind a centre of motion, and being bent about the centre of motion preferably by about 90°, characterized in that during the bending process the outside (7) of the bend (6) being formed is milled, rolled, hammered and/or kneaded by means of a sliding member or the like and is thereby extended, stretched or elongated and that the drying agent located in the interior of the hollow profile (2) is displaced from the outside (7) of the bend (6) partly from the area of curvature during the bending process.

2. The method as claimed in claim 1, characterized in that during the bending process the bending area (6) of the profile (2) is repeatedly deformed in the one and the other direction in which the profile extends alternately, in particular at high frequency, and in particular is cold-rolled.

3. The method as claimed in claim 1 or claim 2, characterized in that a profile area of about 2 cms or less, preferably about one centimetre in length of the profile, is additionally deformed during the bending process, preferably cold-rolled.

4. The method as claimed in any one of claims 1 to 3, characterized in that during the bending process at least 10 to 40, possibly about 30, hammering or rolling actions per second are performed on the bending area.

5. An apparatus for bending a hollow spacekeeping profile (2) filled with drying agent for thermopane glasses including a work-holding device lying approximately in the direction of feed of the profile (2) and a device (4) for grasping the side (2a) to be bent over as well as -an abutment (5) for fixing the inside of the curvature (6) being formed, characterized by having at least one roll acting upon at least the outer area (7) of the bend (6) for mechanical, plastic deformation, in particular stretching or elongation of the outer area during the bending process, the axis of rotation (8) of said roll being parallel to the axis of bending (9) and said roll being adapted to reciprocate with contact pressure relative to the profile side (7) averted from the abutment (5) and to be advanced and pressed transversely to said reciprocation.

6. The apparatus as claimed in claim 5, characterized in that the roll (10) is disposed at the end of a rocking lever (11) which is adapted to be driven in the direction of swivel for the reciprocation and that additionally a device operative in the direction of said lever (11) is provided for contact pressure of the roll (10).

7. The apparatus as claimed in claim 5 or claim 6, characterized in that for the reciprocation of the rocking lever (11) carrying the roll (10), a working cylinder (13), electric or pneumatic motor with push or pull rod acts on the lever (11) transversely thereto outside the swivel bearing (14) of the latter or a servomotor acts on the swivel bearing (14) indirectly or directly.

8. The apparatus as claimed in any one of claims 5 to 7, characterized in that the rocking lever (11) is acted on by a second rocking lever (15), the direction of swivel of the latter being oriented essentially in the direction of the first rocking lever (11) carrying the roll (10), said second rocking lever carrying the swivel bearing (14) of the first rocking lever (11) and being acted on by a control element (16), preferably a further pressure cylinder.

9. The apparatus as claimed in any one of claims 5 to 8, characterized in that the two rocking levers intersect and in their point of intersection at the swivel bearing (14) are capable of swivelling relative to one another and that the control element (16) acts on an end of the second lever (15) and that the second rocking lever (15) is in turn swivel-mounted about a point (17) which is opposite where the control element (16) acts on the point of intersection.

10. The apparatus as claimed in any one of claims 5 to 9, characterized in that the control element (16) directly acts on the rocking lever (11) end opposite the roll (10) and the working cylinder (13) producing the reciprocation of the rocking lever (11) acts in a swivelling manner at about the middle between the roll (10) and said control element (16).

11. The apparatus as claimed in any one of claims 5 to 10, characterized in that the distances between swivel bearing (14) and acting point of the control element (16) are selected for a pressure transmission of about 2:1 to boost the pressure.

12. The apparatus as claimed in any one of claims 5 to 11, characterized in that the abutment (5) about which the profile (2) is bendable is mandrel-like and that said abutment (5) simultaneously forms the inner end of a flap (1.8) adapted to be swivelled about the middle (9) of said abutment, during the bending process said flap resting against the inside of the side (2a) to be bent and aligning and keeping the former straight together with an outer bending tool.

13. The apparatus as claimed in any one of claims 5 to 12, characterized in that a stop or the like is provided at the upper side of the mandrel-like abutment (5) and engages over the profile (2) to be bent at a side face.

14. The apparatus as claimed in claim 13, characterized in that the stop engaging over a side face of the profile (2) in the region of the bend is movable at right angles to said side face.

14. The apparatus as claimed in claim 13, characterized in that the stop engaging over a side face of the profile (2) in the region of the bend is movable at right angles to said side face.

15. The apparatus as claimed in any one of claims 5 to 14, characterized in that the movable clamping jaw (3) of the work-fixing device provided in front of the bending point in the direction of feed of the profile (2) is adapted to be pressed from the outside against the profile (2) side whose continuation forms the outside (7) of the bend (6) to be made.

16. The apparatus as claimed in any one of claims 5 to 15, characterized in that in addition to moving at right angles to the profile (2) at least one of the movable clamping jaws (3) or the like (4) performs a clamping motion against the backing of the profile (2) and engages over the edge of the profile (2).

17. The apparatus as claimed in any one of the preceding claims, characterized in that an ejector (20) or the like is provided in particular for profiles (2) having inwardly directed flanges or sides (29), the ram (21) of said ejector preferably acting in the region of the inside of the curvature produced by the bending process.

18. The apparatus as claimed in any one of claims 5 to 17, characterized in that the frequency of hammering or rolling and/or the contact force of the roll (10) can be selected and set.

19. The apparatus as claimed in claim 5, wherein the roll (10) is replaced by a striking tool or a sliding member capable of applying contact pressure.

## Revendications

1. Procédé pour le pliage de profilés d'espacement creux remplis de désséchant pour vitres isolantes, dans lequel on saisit le profilé dont il s'agit, en particulier devant et derrière un centre de rotation et on le plie de préférence d'environ 90° autour du centre de rotation, caractérisé en ce que pendant le processus de pliage, on lamine, on roule, on martèle le côté extérieur (7) du pli (6) qui se forme et/ou on le pétrit au moyen d'un coulisseau ou analogue et par suite on l'étire, on l'étale ou on l'allonge et que pendant le processus de pliage, depuis le côté extérieur (7) du pli (6), on refoule partiellement hors de la région de courbure le desséchant se trouvant à l'intérieur du profilé creux (2).

2. Procédé selon la revendication 1, caractérisé en ce que pendant le processus de pliage, la région de pli (6) du profilé (2) est déformée plusieurs fois alternativement dans l'un et l'autre sens de la direction du profilé, en particulier avec une haute fréquence, en particulier est laminée à froid.

3. Procédé selon l'une des revendications 1 et 2, caractérisé en ce que pendant le processus de pliage, on déforme, en outre, de préférence on lamine à froid, une région de profilé d'environ 2 cm ou moins, de préférence une longueur d'à peu près un centimètre du profilé.

4. Procédé selon l'une des revendications 1 à 3, caractérisé en ce que pendant le processus de pliage on effectue sur la région de pli au moins 10 à 40, éventuellement, environ 30 processus de martelage ou de laminage par seconde.

5. Dispositif pour le pliage d'un profilé d'espacement creux (2) rempli de desséchant, pour vitres isolantes, comportant un dispositif de tension situé à peu près dans la direction d'amenée du profilé (2) et un dispositif (4) pour saisir la branche à replier (2a) ainsi qu'une butée (5) pour la fixation du côté intérieur de la courbure (6) qui se forme, caractérisé en ce qu'il présente, pour la déformation plastique mécanique, en particulier l'allongement ou l'étirage de la région extérieure pendant le processus de pliage, au moins un cylindre agissant au moins sur la région extérieure (7) du pli (6) et dont l'axe de rotation (8) est placé parallèlement à l'axe de pliage (9) et qui peut aller et venir sous une pression de poussée relativement au côté (7) du profilé (2) qui est opposé à la butée (5) et qui peut être poussé en avant ou pressé transversalement à ce mouvement de va-et-vient.

6. Dispositif selon la revendication 5, caractérisé en ce que le cylindre (10) est disposé à l'extrémité d'un levier pivotant (11) qui peut être entraîné dans la direction de pivotement pour le mouvement de va-et-vient et, qu'en outre, un dispositif agissant dans la direction de ce levier (11) est prévu pour pousser le cylindre (10).

7. Dispositif selon l'une des revendications 5 et 6, caractérisé en ce que pour le mouvement de va-et-vient du levier pivotant (11) portant le cylindre (10), un vérin (13), un moteur électrique ou pneumatique avec tige de poussée ou de traction s'applique au levier (11) transversalement à celui-ci, hors de son palier de pivotement (14) ou un moteur de déplacement s'applique indirectement ou directement au palier de pivotement (14).

8. Dispositif selon l'une des revendications 5 à 7, caractérisé en ce qu'au levier pivotant (11) s'applique un deuxième levier pivotant (15) dont la direction de pivotement est pratiquement orientée dans la direction du premier levier pivotant (11) portant le cylindre (10), lequel levier (15) porte le palier de pivotement (14) du premier levier pivotant (11), un élément de déplacement (16), de préférence un autre vérin, s'y appliquant.

9. Dispositif selon l'une des revendications 5 à 8, caractérisé en ce que les deux leviers pivotants se croisent et qu'en leur point de croisement, au palier de pivotement (14), ils peuvent pivoter l'un par rapport à l'autre et que l'élément de déplacement (16) s'applique à une extrémité du deuxième levier (15) et que le deuxième levier (15), de son côté, est monté de manière à pouvoir pivoter autour d'un point (17) qui est opposé à l'application de l'élément de déplacement (16) par rapport au point de croisement.

10. Dispositif selon l'une des revendications 5 à 9, caractérisé en ce que l'élément de déplacement (16) s'applique directement à l'extrémité du levier pivotant (11) qui est opposée au cylindre (10) et que le vérin (13) engendrant le mouvement de pivotement en va-et-vient du levier pivotant (11) s'applique de son côté avec possibilité de pivotement entre le cylindre (10) et cet élément de déplacement (16) à peu près au milieu.

11. Dispositif selon l'une des revendications 5 à 10, caractérisé en ce que les espacements entre palier de pivotement (14) et application de l'élément de déplacement (16) sont choisis pour une multiplication de pression d'environ 2:1 dans le sens d'un renforcement de pression.

12. Dispositif selon l'une des revendications 5 à 11, caractérisé en ce que la butée (5) autour de . laquelle le profilé (2) peut être plié est en forme de mandrin et que cette butée (5) forme en même temps l'extrémité intérieure d'un volet (18) pouvant pivoter autour de son centre (9) et qui, pendant le processus de pliage s'applique contre le côté intérieur de la branche à plier (2a) et aligne celle-ci et la maintient droite en même temps qu'un outil de pliage extérieur.

13. Dispositif selon l'une des revendications 5 à 12, caractérisé en ce qu'au côté supérieur de la butée en forme de mandrin (5) est prévue une butée ou analogue s'appliquant par-dessus le profilé à plier (2), à une surface latérale.

14. Dispositif selon la revendication 13, caractérisé en ce que la butée s'appliquant par-dessus une surface latérale du profilé (2) dans la région du pli peut se mouvoir perpendiculairement à cette surface latérale.

15. Dispositif selon l'une des revendications 5 à 14, caractérisé en ce que la mâchoire de tension mobile du dispositif de tension prévu devant l'endroit de pliage dans le sens d'avancement du profilé (2) peut être poussée de l'extérieur contre le côté du profilé (2) dont le prolongement forme le côté extérieur (7) du pli (6) à réaliser.

16. Dispositif selon l'une des revendications 5 à 15, caractérisé en ce qu'au moins une des mâchoires de tension mobiles (3) ou analogues (4), outre son mouvement perpendiculairement au profilé (2), effectue un mouvement de serrage contre la base du profilé (2) et s'applique par-dessus le bord du profilé (2).

17. Dispositif selon l'une des revendications précédentes, caractérisé en ce qu'en particulier pour des profilés (2) présentant des rebords ou ailes (29) dirigés vers l'intérieur, il est prévu un éjecteur (20) ou analogue dont le poussoir (21) s'applique de préférence dans la région du côté intérieur de la courbure réalisée par le processus de pliage.

18. Dispositif selon l'une des revendications 5 à 17, caractérisé en ce que la fréquence de martelage ou de laminage et/ou la force de poussée du cylindre (10) peuvent être choisies et sont réglables.

19. Dispositif selon la revendication 5, dans lequel le cylindre (10) est remplacé par un outil de percussion ou un coulisseau pouvant être appuyé.
